# EUROPÄISCHE PATENTSCHRIFT

(11) **EP 0 113 403 B1**
(45) Veröffentlichungstag und Bekanntmachung des Hinweises auf die Patenterteilung: **23.07.1986**
(21) Anmeldenummer: 83110866.7
(22) Anmeldetag: 31.10.1983
(51) Int. Cl.: B65H 45/12

(54) **Falzmaschine**
Folding machine
Plieuse

(30) Priorität: 09.12.1982 CH 7163/82
(43) Veröffentlichungstag der Anmeldung: 18.07.1984
(73) Patentinhaber: ASCOM AUTELCA AG, 3073 Gümligen (CH)
(72) Erfinder: Lindenmueller, Johann, D-8080 Fürstenfeldbruck (DE)
(74) Vertreter: Keller, Hartmut

## Beschreibung

Die Erfindung betrifft eine Falzmaschine gemäss den Oberbegriff des Patentanspruchs 1.

Eine Falzmaschine dieser Art ist aus der US-A-3 831 927 bekannt. Bei dieser wird das Falzgut durch eine aus zwei Walzenpaaren bestehende, erste Fördervorrichtung in eine schnabelförmige Umlenkführung geführt, die zweischen zwei Stellungen hin- und herschwenkbar ist. In der ersten Stellung führt die Umlenkführung das aus der ersten Fördervorrichtung austretende Falzgut zu einem Walzenpaar einer zweiten Fördervorrichtung, in der zweiten Stellung führt sie das Falzgut zu einem Falzwalzenpaar. Die Förderwege der zweiten Fördervorrichtung und des Falzwalzenpaares fluchten miteinander und die Führungsrichtung der Umlenkführung verläuft in der ersten Stellung stumpfwinklig zum Förderweg der zweiten Fördervorrichtung und in der zweiten Stellung stumpfwinklig zum Förderweg des Falzwalzenpaares, so dass das Falzgut beim Austreten aus der Umlenkführung von deren Führungsrichtung abgebogen werden muss, um in den jeweiligen Walzenspalt eindringen zu können. Dazu ist die der Umlenkführung abgewandte Walze des jeweiligen Walzenpaares grösser als die zugewandte Walze ausgebildet, so dass sie den auf sie auftreffenden Falzgutteil in den Walzenspalt mitninmt. Das Falzgut wird zunächst bei in der ersten Stellung befindlicher Umlenkführung von der ersten in die zweite Fördervorrichtung gefördert, bis die zu falzende Stelle am Ausgang der Umlenkführung liegt. Nun wird die Umlenkführung in die zweite Stellung geschwenkt und die Förderrichtung der zweiten Fördervorrichtung umgekehrt. Der am Ausgang der Umlenkführung liegende Teil des Falzguts wird dann unter Bildung des Falzes in den Falzwalzenspalt gezogen.

Die bekannte Maschine hat den Nachteil, dass Falzgut mit unbiegsamen Bestandteilen, z.B. Heftklammern, Kreditkarten, Musterteilen usw. nicht verarbeitet werden kann. Denn das Falzgut muss über seine ganze Länge jeweils beim Verlassen der Umlenkführung gebogen werden, so dass unbiegsane Bestandteile nicht durch die Maschine laufen können.

Eine Falzmaschine anderer Art, mit der auch Falzgut mit unbiegsamen Bestandteilen gefalzt werden kann, ist aus der EP-A-0 059 357 bekannt. Bei dieser Maschine wird das Falzgut bis an die Stelle des zu bildenden Falzes in eine flache Kassette eingeführt und die Kassette wird um eine zur Einführrichtung rechtwinklige Achse gedreht. Dabei presst eine Andruckwalze diese Stelle des Gutes vorubergehend an den Kassettenrand, an dem es eingeführt wurde, und faltet das Gut dadurch an dieser Stelle über diesen Rand. Anschliessend wird das so gefaltete Gut mit dem Scheitel der Faltung voran von einem Falzwalzenpaar übernommen. Dabei ist die Wenderichtung beim Falzen durch Umkehr der Drehrichtung der Kassette umkehrbar, die zu falzende Stelle des Falzgutes durch die Vorschubstrecke des Gutes wahlbar, und der von der Kassette aufgenommene Teil des Gutes kann unbiegsame Bestandteile enthalten, ohne dass dies den Falzvorgang stört.

Die Kassette dieser bekannten Falzmaschine muss mit Förderwalzen ausgerüstet sein, die zur Aufnahme des Falzgutes in einer Richtung angetrieben, während der Drehung der Kassette stillstehen und nach der Drehung in der entgegengesetzten Richtung angetrieben werden müssen, um das Falzgut zum Falzwalzenpaar zu fördern. Dies erfordert ein aufwendiges Getriebe. Der die Kassette drehende Antrieb muss sehr genau arbeiten, damit die Kassette zur Aufnahme des Falzgutes mit dessen Zufuhrrichtung und bei der Weitergabe des gefalteten Gutes an das Falzwalzenpaar mit der Falzwalzenspaltebene fluchtet, denn dies ist Voraussetzung dafür, dass der vorübergehend in der Kassette verbleibende Teil des Falzgutes immer in seiner Ebene gefördert wird, weshalb er unbiegsame Teile enthalten kann.

Eine Falzmaschine anderer Art, die es auch ermöglicht Falzgut mit unbiegsamen Bestandteilen zu falzen, ist ferner aus der US-A-2 354 251 bekannt. Bei der nach dem Prinzip der Stauchfalzung arbeitenden Maschine wird der vordere Teil des auf Förderbändern zugeführten Falzgutes vor der Falzstelle durch Biegefedern von der Förderbahn abgehoben. Er rutscht dann an einer zur Förderbahn senkrechten Führungswand nach oben, bis er an einem an dieser angeordneten Anschlag anschlägt. Bei der Weiterförderung des hinteren Falzgutteils wird der vordere Falzgutteil gestaucht, worauf der gestauchte und der hintere Teil in den Falzspalt zwischen einer Falzwalze und den Förderbändern laufen.

Bei dieser Maschine muss das Falzgut vor dem Einführen in die Falzmaschine längs der zu falzenden Linie gerillt werden, damit das Gut an der gewünschten Stelle gefalzt wird. Andernfalls hängt der Ort der Falzlinie davon ab, wie sich das Falzgut beim Stauchen biegt. Bei dünnem, leicht biegsamen Falzgut besteht ausserdem die Gefahr, dass sich der vordere Falzgutteil beim Stauchen verwirft und zerknittert wird, und dass die Biegespannung des gestauchten, vorderen Falzgutteils nicht dazu ausreicht, um die Kraft der Biegefedern zu überwinden. In diesem Fall erfolgt überhaupt keine Falzung, da auch der hintere Falzgutteil durch die Biegefedern von der Förderbahn abgehoben wird.

Der Erfindung liegt die Aufgabe zugrunde, eine einfache, ein einwandfreies Falzen des Guts an einer nur durch Steuerung des Antriebs frei wählbaren Stelle ermöglichende Maschine der eingangs genannten Art zu schaffen, die auch Falzgut mit unbiegsamen Bestandteilen verarbeiten kann.

Die erfindungsgemässe Lösung dieser Aufgabe ist Gegenstand des Patentanspruchs 1.

Indem die erste Fördervorrichtung mit einem geradlinig auf den Falzwalzenspalt gerichteten Förderweg angeordnet ist, und die Umlenkführung das Falzgut nur in ihrer ersten Stellung umlenkt und in ihrer zweiten Stellung den Weg für ein geradliniges Weiterlaufen des Guts vom Förderwegende der ersten Fördervorrichtung zum Falzwalzenspalt freigibt, können am hinteren Teil des Falzguts angebrachte, unbiegsame Bestandteile, wie Heftklammern, Kreditkarten, Muster usw. geradlinig ungehindert durch die Maschine laufen. Indem die Förderwege der beiden Fördervorrichtungen in einem spitzen Winkel zum Falzwalzenspalt hin konvergierend angeordnet sind, laufen die an die zu falzende Linie angrenzenden Bereiche des Falzguts gleichermassen angetrieben konvergierend in den Falzwalzenspalt, so dass eine einwandfreie Falzung gewährleistet ist.

Die Weiterbildung der Erfindung nach dem Anspruch 2 ermöglicht es, auch die Wenderichtung beim Falzen durch eine Aenderung der Steuerung umzukehren. Gegenstand des Anspruchs 3 ist eine zweckmässige Ausführungsform der Umlenkführung bzw. -führungen und des Falzwalzenpaares der Maschine.

Mit der erfindungsgemässen Maschine lassen sich Formate unterschiedlicher Grösse verschieden falzen. (Einfachfalz, Z-Falz, Rollfalz), wobei auch ein kleiner Abschnitt des zu falzenden Gutes beim Falzvorgang zuverlässig in der Maschine gehalten wird. Die Schenkellängen der Falzungen sind frei wählbar und einfach, ohne umständliche, mechanische Aenderung nur durch die Steuerung der Maschine einstellbar. Die erfindungsgemässe Maschine zeichnet sich ferner durch eine einfache, leichte und wenig aufwendige Konstruktion aus. Es werden keine ihre Lage ändernden Förderwalzen oder andere Teile angetrieben, keine Teile nennswerter Masse bewegt und es müssen keine genauen Drehbewegungen ausgeführt werden. Es ist lediglich erforderlich, alle Förder- und Falzwalzen mit gleicher Umfangsgeschwindigkeit anzutreiben.

In folgenden wird die Erfindung anhand von lediglich einen Ausführungsweg vereinfacht, schematisch darstellender Zeichnungen näher erläutert. Es zeigen:
Fig. 1 eine Seitenansicht einer Falzstation,
Fig. 2, 3 und 4 Einfach-, einen Z- und einen Rollfalz,
Fig. 6 bis 8 Vorgänge vor und während des Falzens eines Einfachfalzes,
Fig. 9 und 10 Vorgänge beim Falzen der zweiten Falzung eines Z-Falzes,
Fig. 11 und 12 Vorgänge beim Falzen der zweiten Falzung eines Rollfalzes.

Die in Fig. 1 dargestellte Falzstation kann die einzige Falzstation einer Maschine zum einfachen Falzen (Fig. 2) oder die erste oder die zweite Station einer Maschine zur Herstellung von Z-Falzen (Fig. 3) oder von Rollfalzen (Fig. 4) sein. Dabei ist die Konstruktion dieselbe, abgesehen von einer gegebenenfalls erforderlichen Berücksichtigung der Falzgutdicke die bei der Herstellung eines zweiten Falzes um die Hälfte grösser ist als bei der Herstellung eines ersten. Unterschiedlich sind nur die jeweiligen von Falzgutformat und der Falzart abhängigen Förderstrecken und die von der Falzart abhangigen Wenderichtungen.

Nach Fig. 1 ist der gerade Förderweg einer ersten Falzgutfördervorrichtung 1, mit Förderwalzen 2 und 3 und Führungswänden 4 und 5 auf den Walzenspalt 6 eines Vorfalzwalzenpaares 7, 8 gerichtet. Demgemäss liegt der Förderweg dieser ersten Fördervorrichtung 1 in der gemeinsamen Tangentialebene der Vorfalzwalzen 7 und 8. Diese erste Fördervorrichtung 1 fördert in Richtung 9.

Der Förderweg einer zweiten Falzgutfördervorrichtung 11 die Förderwalzen 12 und 13 und Führungswände 14 und 15 hat, verläuft in einem spitzen Winkel zum Förderweg der ersten Fördervorrichtung 1, so dass diese beiden Förderwege zum Walzenspalt 6 hin konvergieren. Die Förderrichtung der zweiten Fördervorrichtung 11 ist umkehrbar (Förderrichtungen 16 und 17).

In einem Scheitelbereich des spitzen Winkels, bis an den sich die Fördervorrichtungen 1 und 11 bzw. -wege erstrecken, ist eine den beiden Förderwegen zugeordnete Umlenkführung 20 angeordnet. Diese ist um eine Achse 21 in die ausgezogen dargestellte Wirkungsstellung in der sie das Falzgut vom Ende des Förderweges der ersten Fördervorrichtung 1 zum Förderweg der zweiten Fördervorrichtung 11 umlenkt, und in eine strichpunktiert dargestellte wirkungslose Ruhestellung 20', in der sie den Raum zwischen dem Vorfalzwalzenpaar 7, 8 und den Förderwegen der Fördervorrichtungen 1 und 11, also dem genannten Scheitelbereich, freigibt, bewegbar. Damit dieser Raum, in dem das Falzgut in Ruhestellung 20' der Umlenkführung nicht geführt ist (Fig. 8), klein bemessen und die Umlenkführung trotzdem aus diesem Raum herausgeschwenkt werden kann, besteht sie bei der dargestellten Ausführungsart aus mehreren Führungsbügeln, und die Falzwalze 8 hat Umfangsnuten, in die in der strichpunktiert dargestellten Ruhestellung 20' der Umlenkführung je einer der Bügel hineinragt. Die innere Begrenzung dieser Nuten ist mit 22 bezeichnet. Da infolge dieser Umfangsnuten kein kontinuierlich scharfer Falz durch das Falzwalzenpaar 7 und 8 gebildet wird, wirkt dasselbe als Vorfalzwalzenpaar, und es ist ein Nachfalzwalzenpaar 23, 24 vorgesehen, dessen Walzenspalt 25 ebenso wie der Walzenspalt 6 des Vorfalzwalzenpaares 7 und 8 in der Förderwegebene der ersten Fördervorrichtung 1 liegt.

Der Förderweg einer der zweiten Falzgutfördervorrichtung 11 entsprechenden, dritten Falzgutfördervorrichtung 29, die Förderwalzen 30 und 31 und Führungswände 32 und 33 hat, ist, bezogen auf den Förderweg der ersten Falzgutfördervorrichtung 1 symmetrisch zu dem der zweiten Falzgutfördervorrichtung 11 angeordnet. Die Förderrichtungen der dritten Fördervorrichtung 29 sind mit 34 und 35 bezeichnet. Entsprechend der der ersten und zweiten Fördervorrichtung 1 und 11 zugeordneten Umlenkführung 20 ist der ersten und dritten Fördervorrichtung 1 und 29 eine zweite Umlenkführung 38 zugeordnet, die um eine Achse 39 schwenkbar und in Fig. 1 nur in ihrer Ruhestellung 38' dargestellt ist, in der ihre Bügel in Umfangsnuten der Vorfalzwalze 7 hineinragen, deren innere Begrenzung mit 40 bezeichnet ist.

Wenn das Falzgut zum Falzen nach unten gewendet werden soll, werden nur die erste und die zweite Fördervorrichtung 1 und 11 und die diesen zugeordnete Umlenkführung 20 verwendet. Zum Wenden nach oben werden die erste und die dritte Fördervorrichtung 1 und 29 und die diesen zugeordnete Umlenkführung 38 verwendet. Die zweite bzw. dritte Fördervorrichtung 11 bzw. 29 und die Umlenkführung 20 bzw. 38 ist also überflüssig, wenn immer in derselben Richtung (nach oben bzw. unten) gewendet werden soll.

Zur Herstellung eines Einfachfalzes (Fig. 2) wird das aus einem oder mehreren übereinander liegenden Blättern bestehende Falzgut 43, 44 der ersten Fördervorrichtung 1 zugeführt (Fig. 5). Soll der in Förderrichtung 9 vorangehende Teil 43 des Falzgutes zum Falzen nach unten gewendet werden, so ist die Umlenkführung 20 zunächst in ihrer,Wirkungsstellung, die Umlenkführung 38 ist, falls vorhanden, in ihrer Ruhestellung 38' (Fig. 1). Die Umlenkführung 20 lenkt den vorderen Teil 43 des Falzgutes in die zweite Fördervorrichtung 11, deren Förderwalzen 12 und 13 ihn erfassen und in Richtung 16 fördern (Fig. 6). Wenn die zu falzende Stelle A eine bestimmte Lage an der Umlenkführung 20 erreicht hat (Fig. 7), wird die Umlenkführung 20 in ihre Ruhestellung 20' geschwenkt, und die bisherige Förderrichtung 16 der zweiten Fördervorrichtung 11 umgekehrt (Richtung 17 Fig. 8). Die Richtungsumkehrung ist in Fig. 7 (ebenso in Fig. 11 und entsprechend in Fig. 9) durch einen gebrochenen Pfeil dargestellt dessen Spitze in die neue Richtung zeigt. Zur Umsteuerung der Förderrichtung kann in an sich bekannter Weise z.B. die Fördervorrichtung 1 mit einer längs ihres Förderweges verstellbaren (nicht dargestellten) Lichtschranke ausgerüstet sein, die auf das in Förderrichtung 9 hintere Ende des Falzgutteils 44 anspricht und dabei die Umkehrung der Förderrichtung auslöst. Ihre Stellung ist nach einer Probefalzung erforderlichenfalls entsprechend dem Abstand des Probefalzes von der gewünschten Falzstelle zu korrigieren. Die beiden Fördervorrichtungen 1 und 11 fördern nun das Falzgut 43. 44 mit der durch die Umlenkung gebogenen Stelle voran, nämlich dem Falzgutteil 44 in Richtung 9 und den Falzgutteil 43 in Richtung 17, woraufhin zwischen den-Vorfalzwalzen 7 und 8 ein zunächst, wie erwähnt, nicht kontinuierlicher Falz an der Stelle A gebildet und danach im Nachfalzwalzenpaar 23 und 24 vervollständigt wird (Fig. 8). Bei diesen Vorgängen bleibt der nicht gewendete Teil 44 des Falzgutes beim Durchlaufen der ganzen Falzstation immer eben, er kann also unbiegsame Bestandteile, z.B. Büroklammern oder eine Kreditkarte enthalten ohne dass diese beschädigt oder der Falzvorgang gestört wird.

Die Vorgänge zur Herstellung der ersten Falzung 8 bzw. D eines Z- bzw. Rollfalzes (Fig. 3 bzw. 4) sind die im Zusammenhang mit Fig. 1, 2 und 5 bis 8 für die Falzung an der Stelle A beschriebenen, mit dem Unterschied dass das Falzgut dabei nicht, wie beim Einfachfalz die Regel in der Mitte (A) sondern zwischen dem ersten und dem zweiten Drittel 47 und 48 (Fig. 3 und 9) bzw. 52 und 53 (Fig. 4 und 11) gefalzt wird.

Um das in einer ersten Falzstation bei B gefalzte Gut 47, 48, 49 zur Bildung eines Z-Falzes (Fig. 3) nochmals bei C zu falzen, wird es in derselben Richtung und in derselben Ebene, in der es die erste Falzstation verlässt, von der Fördervorrichtung 1 einer zweiten Falzstation im Richtung 9 übernommen, an deren in Wirkungsstellung stehenden Umlenkführung 38 in die Fördervorrichtung 29 umgelenkt, in den Fördervorrichtungen 1 und 29 in Richtumg 9 und 34 gefördert, bis die Stelle C die vorbestimmte Lage an der Umlenkführung 38 hat (Fig. 9). Dann wird bei in Ruhelage 38' geschwenkter Umlenkvorrichtung die Fördervorrichtung 1 weiter in Richtung 9 und die Fördervorrichtung 29 mit umgekehrter Förderrichtung 35 angetrieben. Dadurch wird das Gut mit der vorher an der Umlenkführung 38 gekrümmten Stelle voran durch den von der Umlenkführung in Ruhestellung 38' nun freigegebenen Raum zum Vorfalzwalzenpaar 7, 8 gefördert, von diesem an der Stelle C vorgefalzt und danach vom Nachfalzwalzenpaar 23, 24 nachgefalzt (Fig. 10).

Um das in einer ersten Falzstation bei D gefalzte Gut zur Bildung eines Rollfalzes (Fig. 4)nochmals bei E zu falzen, wird es in derselben Richtung und in derselben Ebene, in der es die erste Falzstation verlasst, von der Fördervorrichtung 1 einer zweiten Falzstation in Richtung 9 übernommen, in Wirkungsstellung deren Umlenkführung 20 in die Fördervorrichtung 11 umgelenkt, in den Fördervorrichtungen 1 und il in Richtung 9 bzw. 16 gefordert, bis die Stelle E die vorbestimmte Lage an der Umlenkführung 20 hat (Fig. 11). Dann wird bei in Ruhestellung 20' geschwenkter Umlenkführung die Fördervorrichtung 1 weiter in Richtung 9 und die Fördervorrichtung 11 mit umgekehrter Förderrichtung 17 angetrieben, so dass das Gut mit der vorher an der Umlenkführung 20 gekrümmten Stelle voran durch den von der Umlenkführung in Ruhestellung 20' nun freigegebenen Raum zwischen die Vorfalzwalzen 7 und 8 gefördert an der Stelle E vorgefalzt und danach vom Nachfalzwalzenpaar 23 24 nachgefalzt wird (Fig. 12).

Wie ersichtlich, bleibt auch bei der Herstellung eines Z- oder Rollfalzes der Teil 49 bzw. 54 des Falzgutes immer eben und immer in derselben Ebene, so dass er, wie erwähnt, unbiegsame Bestandteile, wie z.B. Heftklammern oder eine Kreditkarte, aufweisen kann.

## Patentansprüche

1. Falzmaschine, mit einer ersten, das Falzgut zuführenden Falzgutfördervorrichtung (1) und einer zweiten Falzgutfördervorrichtung (11) gleicher Fördergeschwindigkeit, aber umkehrbarer Förderrichtung (16, 17) sowie einer zwischen den beiden Fördervorrichtungen und einem Falzwalzenpaar (7, 8) angeordneten Umlenkführung (20) für das aus der ersten Fördervorrichtung (1) austretende Gut, die mittels einer Bewegungsvorrichtung aus einer ersten Stellung, in der sie das Gut vom Förderwegende der ersten Fördervorrichtung (1) zum Förderweg der zweiten Fördervorrichtung (11) lenkt, in eine zweite Stellung (20') bewegbar ist, in der das Gut vom Förderwegende der ersten Fördervorrichtung (1) zum Falzwalzenspalt (6) läuft, wobei der Antrieb der beiden Fördervorrichtungen (1, 11) und der Bewegungsvorrichtung so gesteuert ist, dass in der ersten Stellung der Umlenkführung (20) das Gut (43, 44) in der ersten (1) und in die zweite Fördervorrichtung (11) gefördert wird, bis die zu falzende Stelle (A) des Guts (43, 44) eine vorbestimnte Stelle im Bereich der Umlenkführung (20) erreicht, dann die Umlenkführung (20) in die zweite Stellung (20') bewegt und die erste Fördervorrichtung (1) in ihrer Förderrichtung (9) und gleichzeitig die zweite Fördervorrichtung (11) in.der zu ihrer vorherigen Förderrichtung (16) entgegengesetzten Richtung (17) angetrieben wird, um das Gut (43, 44) mit der vorher im Bereich der Umlenkführung (20) gebogenen Stelle (A) voran dem Falzwalzenspalt (6) zuzuführen, dadurch gekennzeichnet, dass die erste Fördervorrichtung (1) mit einem geradlinig auf den Falzwalzenspalt (6) gerichteten Förderweg und die zweite Fördervorrichtung (11) in einem spitzen Winkel zum Falzwalzenspalt (6) hin konvergierend angeordnet sind, und dass die Umlenkführung (20) das Gut nur in ihrer ersten Stellung umlenkt und in ihrer zweiten Stellung (20') den Weg für ein geradliniges Weiterlaufen des Guts vom Förderwegende der ersten Fördervorrichtung (1) zum Falzwalzenspalt (6) freigibt.

2. Maschine nach Anspruch 1, dadurch gekennzeichnet, dass eine der zweiten Fördervorrichtung (11) entsprechende dritte Fördervorrichtung (29) vorzugsweise mit ihrem Förderweg symmetrisch zum Förderweg der zweiten (11) in bezug auf den der ersten Fördervorrichtung (1) angeordnet ist, dass der ersten (1) und der dritten Fördervorrichtung (29) eine der Umlenkführung (20) entsprechende zweite Umlenkführung (38) zugeordnet ist, und dass wahlweise die dritte Fördervorrichtung (29) anstelle der zweiten (11) und die zweite Umlenkführung (38) anstelle der ersten (20) antreibbar bzw. bewegbar ist.

3. Maschine nach Anspruch 1 oder 2, dadurch gekennzeichnet, dass die bzw. jede Umlenkführung (20, 38) durch mehrere, gemeinsam schwenkbare Führungsbügel gebildet ist, die in der zweiten Stellung der Umlenkführung je in eine Umfangsnut (22, 40) einer der Falzwalzen (7, 8) hineinragen, die ein Vorfalzwalzenpaar bilden, auf das ein Nachfalzwalzenpaar (23, 24) folgt, dessen Rollen eine ununterbrochene Mantelfläche haben, und dass der Walzenspalt (6) des Vorfalzwalzenpaares (7, 8) und der Walzenspalt (25) des Nachfalzwalzenpaares (23 24) in der Ebene des Förderwegs der ersten Fördervorrichtung (1) liegen.

## Claims

1. A folding machine, with a first device (1) conveying the material to be folded and feeding the material to be folded, and a second device (11), of the same conveying speed, conveying the material to be folded, but in reversible conveying direction (16, 17), as well as a deflection guide (20), arranged between the two conveying devices and a pair of folding rollers (7, 8), for the material emerging from the first conveying device (1), which guide is movable by means of a movement device from a first position, in which it steers the material from the end of the conveying path of the first conveying device (1) to the conveying path of the second conveying device (11), into a second position (20') in which the material runs from the end of the conveying path of the first conveying device (1) to the folding roller gap (6), in which respect the drive of the two conveying devices (1, 11) and of the movement device is so controlled that in the first position of the deflection guide (20) the material (43, 44) is conveyed by the first (1) and into the second conveying device (11), until the location (A), to be folded, of the material (43, 44) reaches a predetermined location in the region of the deflection guide (20), then the deflection guide (20) is moved into the second position (20') and the first conveying device (1) is driven in its conveying direction (9) and at the same time the second conveying device (11) is driven in the opposite direction (17) to its previous conveying direction (16), in order to feed the material (43, 44) with the location (A) previously curved in the region of the deflection guide (20) onwards to the folding roller gap (6), characterised in that the first conveying device (1) is arranged with a conveying path directed in a straight line towards the folding roller gap (6) and the second conveying device (11) is arranged at an acute angle converging towards the folding roller gap (6), and in that the deflection guide (20) deflects the material only in its first position and in its second position (201) frees the path for straight running-on of the material from the end of the conveying path at the first conveying device (1) to the folding roller gap (6).

2. A machine according to claim 1, characterised in that a third conveying device (29) which corresponds to the second conveying device (11) is preferably arranged with its conveying path symmetrically to the conveying path of the second conveying device (11) with respect to that of the first conveying device (1), in that a second deflection guide (38) which corresponds to the deflection guide (20) is associated with the first (1) and the third conveying device (29) and in that selectively the third conveying device (29) is drivable instead of the second one (11) and the second deflection guide (38) is movable instead of the first one (20).

3. A machine according to claim or 2, characterised in that the or respectively each deflection guide (20, 38) is formed by several jointly swingable guide yokes which in the second position of the deflection guide each project into a peripheral groove (22, 40) of one of the folding rollers (7, 8), which form a pair of preliminary folding rollers which are followed by a pair of subsequent folding rollers (23, 24), the rollers of which have an uninterrupted outer surface, and in that the roller gap (6) of the pair of preliminary folding rollers (7, 8) and the roller gap (25) of the pair of subsequent folding rollers (23, 24) lie in the plane of the conveying path of the girst conveying device (1).

## Revendications

1. Plieuse comprenant un premier dispositif (1) d'acheminement de l'objet à plier qui délivre cet objet à plier, un deuxième dispositif (11) d'acheminement de l'objet à plier, ayant la même vitesse d'acheminement, mais une direction d'acheminement réversible (16,17), ainsi qu'un guide de renvoi (20), intercalé entre les deux dispositifs d'acheminement et une paire de cylindres de pliage (7, 8), pour l'objet sortant du premier dispositif d'acheminement (1), ce guide étant mobile, au moyen d'un dispositif de mise en mouvement, d'une première position dans laquelle il dévie l'objet de l'extrémité de la trajectoire de convoyage du premier dispositif d'acheminement (1) vers la trajectoire de convoyage du deuxième dispositif d'acheminement (11), à une seconde position (20') dans laquelle l'objet s'étend de l'extrémité de la trajectoire de convoyage du premier dispositif d'acheminement (1) jusqu'à l'interstice (6) entre les cylindres de pliage, l'entraînement des deux dispositifs d'acheminement (1, 11) et du dispositif de mise en mouvement étant commandé de telle sorte que, dans la première position du guide de renvoi (20), l'objet (43, 44) soit convoyé dans le premier (1) et au deuxième dispositif d'acheminement (11), jusqu'à ce que la zone de pliure (A) de l'objet (43,44) atteigne une position prédéterminée au voisinage du guide de renvoi (20), après quoi ce guide de renvoi (20) est déplacé à la seconde position (20') et le premier dispositif d'acheminement (1) est entraîné dans sa direction d'acheminement (9) et, simultanément, le deuxième dispositif d'acheminement (11) est entraîné dans la direction (17) opposée à sa direction antérieure d'acheminement (16), pour délivrer l'objet (43, 44) à l'interstice (6) entre les cylindres de pliage, avec en premier la zone (A) préalablement cintrée dans la région du guide de renvoi (20), caractérisée par le fait que le premier dispositif d'acheminement (1) est agencé avec une trajectoire de convoyage dirigée en ligne droite vers l'interstice (6) entre les cylindres de pliage, le deuxième dispositif d'acheminement (11) étant agencé en convergeant selon un angle aigu vers l'interstice (6) entre les cylindres de pliage; et par le fait que le guide de renvoi (20) dévie l'objet seulement dans sa première position cependant que, dans sa seconde position (20'), il libère le trajet en vue d'une poursuite du défilement rectiligne de l'objet de la fin de la trajectoire de convoyage du premier dispositif d'acheminement (1) jusqu'à l'interstice (6) entre les cylindres de pliage.

2. Machine selon la revendication 1, caractérisée par le fait qu'un troisième dispositif d'acheminement (29) correspondant au deuxième dispositif d'acheminement (11) est agencé, de préférence, avec une trajectoire de convoyage symétrique à la trajectoire de convoyage du deuxième (11) par rapport à celle du premier dispositif d'acheminement (1); par le fait qu'un second guide de renvoi (38), correspondant au guide de renvoi (20), est associé aux premier (1) et troisième (29) dispositifs d'acheminement; et par le fait que le troisième dispositif d'acheminement (29) et le second guide de renvoi (38) peuvent être respectivement entrainîs ou déplacés, sélectivement, à la place du deuxième (11) et du premier (20).

3. Machine selon la revendication 1 ou 2, caractérisée par le fait que le ou chaque guide de renvoi (20, 38) est formé par plusieurs étriers de guidage pivotant en commun et s'engageant, dans la seconde position du guide de renvoi, dans une gorge périphérique respective (22, 40) de l'un des cylindres de pliage (7, 8) qui forment une paire de cylindres de pliage préalable, à laquelle succède une paire de cylindres de pliage ultérieur (23, 24) dont les rouleaux présentent une surface d'enveloppe ininterrompue; et par le fait que l'interstice (6) entre les cylindres de la paire de cylindres de pliage préalable (7, 8) et l'interstice (25) entre les cylindres de la paire de cylindres de pliage ultérieur (23, 24) se trouvent dans le plan de la trajectoire de convoyage du premier dispositif d'acheminement (1).
